# EUROPÄISCHE PATENTSCHRIFT

(11) **EP 2 973 621 B1**
(45) Veröffentlichungstag und Bekanntmachung des Hinweises auf die Patenterteilung: **29.03.2017**
(21) Anmeldenummer: 14707078.3
(22) Anmeldetag: 14.01.2014
(51) Int. Cl.: H01F 27/28, H01F 27/00, H01F 27/30

(54) **WICKLUNGSLAGEN-STEIGUNGSAUSGLEICH FÜR EINE LUFTDROSSELSPULE**
WINDING LAYER PITCH COMPENSATION FOR AN AIR-CORE REACTOR
SYSTÈME D'ÉGALISATION DU PAS DES COUCHES D'ENROULEMENTS D'UNE BOBINE DE SELF À AIR

(30) Priorität: 15.03.2013 AT 501792013
(43) Veröffentlichungstag der Anmeldung: 20.01.2016
(73) Patentinhaber: Siemens Aktiengesellschaft, 80333 München (DE)
(72) Erfinder: HASLEHNER, Otto, A-4733 Heiligenberg (AT)
(74) Vertreter: Maier, Daniel Oliver
(86) Internationale Anmeldenummer: PCT/AT2014/050009
(87) Internationale Veröffentlichungsnummer: WO 2014/138762

(56) Entgegenhaltungen:
- EP-A1- 0 084 412
- EP-A1- 0 529 905
- WO-A1-2009/126977
- CA-A1- 1 114 465

## Beschreibung

Die vorliegende Erfindung betrifft einen Wicklungslagen-Steigungsausgleich für eine Luftdrosselspule, die zumindest zwei konzentrische, voneinander radial beabstandete Wicklungslagen hat.

Luftdrosselspulen wie zum Beispiel bekannt aus WO2009/126977, werden in Energieversorgungsnetzen verwendet und sind - im Gegensatz zu ölisolierten Spulen - "trockenisolierte" Drosselspulen, bei welchen die Isolation durch Feststoffisolation und ausreichende Luft- und Kriechstrecken bewerkstelligt wird und welche in der Regel auch keinen ferromagnetischen Kern enthalten, d.h. deren zentraler Luftraum frei ist.

Die konzentrischen Wicklungslagen der Luftdrosselspule werden an ihren oberen und unteren axialen Enden jeweils von einem Haltestern gehalten, der sich aus mehreren sternförmig radial angeordneten Armen, sog. Sternblättern, zusammensetzt. Anstelle eines einteiligen Haltesterns kann jeweils auch eine Vielzahl einzelner Sternblätter verwendet werden, die nur im Bereich unter und über den Wicklungslagen liegen, um Sternblattmaterial einzusparen. Die einander gegenüberliegenden Haltesterne bzw. Sternblätter werden dabei mithilfe von zwischen den Wicklungslagen verlaufenden Abstandshalteleisten oder Zugbandagen gegeneinander gespannt, um die Wicklungslagen zu halten. Beim Wickeln der Spule werden die Sternblätter und Abstandshalteleisten gleichzeitig als Wickelhilfen verwendet, indem zunächst die unteren Sternblätter auf einer Drehvorrichtung aufgespannt und dann darauf die Wicklungslagen aufgebaut werden, wobei dazwischen jeweils ein Satz Abstandshalteleisten montiert wird.

Aufgrund von unterschiedlichen Leiterquerschnitten in den einzelnen Wicklungslagen ergeben sich dabei unterschiedliche Steigungen und/oder axiale Bauhöhen der einzelnen Wicklungslagen, welche einen Wicklungslagen-Steigungsausgleich erfordern: Zwischen den einander axial gegenüberliegenden Sternblättern und der zwischenliegenden Wicklungslage werden Ausgleichsblätter eingelegt, welche die Wicklungslagen gegenüber den Sternblättern abstützen und in Axialrichtung zentrieren.

Die derzeit bekannten Ausgleichsblätter sind relativ komplexe Teile, da die zwischen einem Sternblatt und einer Wicklungslage auszugleichende Höhe je nach Umfangsort der Spule, Radialort der Wicklungslage und Leiterquerschnitt der Wicklungslage variiert, was bereits für eine einzige Spulendimensionierung eine Vielzahl unterschiedlicher, individuell berechneter Ausgleichsblätter erfordert; für verschiedene Spulendimensionierungen multiplizieren sich die erforderlichen Varianten an Ausgleichsblättern.

Die Erfindung setzt sich zum Ziel, die Nachteile der bekannten Lösungen zu überwinden und einen vereinfachten Wicklungslagen-Steigungsausgleich für Luftdrosselspulen zu schaffen.

Dieses Ziel wird erfindungsgemäß erreicht durch die Kombination aus:
einem ersten Satz streifenförmiger Sternblätter, welche jeweils zur radialen Anordnung unter oder über den Wicklungslagen bestimmt und entlang einer Kante mit zumindest einem von der Kante ausgehenden Aufnahmeschlitz versehen sind,
einem zweiten Satz streifenförmiger Ausgleichsblätter, welche jeweils entlang einer Kante mit zumindest einem von der Kante ausgehenden Einsteckschlitz versehen sind,
wobei in jeden Aufnahmeschlitz eines Sternblattes ein Ausgleichsblatt formschlüssig einsteckbar ist und das Sternblatt dabei in dessen Einsteckschlitz formschlüssig eingreift, und
wobei die Schlitztiefen zumindest zweier Aufnahmeschlitze des Satzes von Sternblättern unterschiedlich sind.

Die Erfindung schafft damit ein modulares Stecksystem zum Aufbau eines Wicklungslagen-Steigungsausgleichs aus nur wenigen variablen Teilen, und zwar einerseits Ausgleichsblättern und andererseits Sternblättern, die anhand ihrer Schlitze formschlüssig ineinandersteckbar sind, wobei die Schlitztiefe in den Sternblättern die Vorkragung, d.h. wirksame Ausgleichshöhe der Ausgleichsblätter definiert. Die Ausgleichsblätter können dadurch alle einheitlich gestaltet werden, allenfalls mit unterschiedlichen Dicken entsprechend den Leiterquerschnitt wie später noch näher erläutert, und damit sehr einfach in wenigen Variante gefertigt und bevorratet werden. Die Schlitztiefen der Sternblätter können einfach vorberechnet und dann die Schlitze in den entsprechenden Tiefen gefertigt werden, was einen vergleichsweise einfachen Endfertigungsschritt darstellt und beispielsweise an einer einheitlichen Type von ungeschlitzten Sternblatt-Rohlingen vorgenommen werden kann. In Summe ergibt sich ein mechanisch hochfestes, in seinen Dimensionierungen und Ausgleichsmöglichkeiten extrem variables System, das sowohl die Fertigung als auch die Bevorratung des Wicklungslagen-Steigungsausgleichs sehr erleichtert.

Für einlagige Drosselspulen können Sternblätter verwendet werden, welche nur einen einzigen Aufnahmeschlitz haben, wobei die Schlitztiefen der Aufnahmeschlitze dann innerhalb des Sternblattsatzes zwischen verschiedenen Sternblättern unterschiedlich sein können. Für mehrlagige Drosselspulen ist es besonders vorteilhaft, wenn jedes Sternblatt zumindest zwei voneinander beabstandete, von der Kante ausgehende Aufnahmeschlitze hat, deren Schlitztiefen unterschiedlich sind, so dass unterschiedliche wirksame Ausgleichshöhen für verschiedene Lagen bei jedem einzelnen Sternblatt geschaffen werden können.

Gemäß einer bevorzugten Ausführungsform der Erfindung sind die Sternblätter aus Metall gefertigt und die Aufnahmeschlitze darin eingefräst. Dies erfüllt einerseits die Anforderungen an die hohe Festigkeit der Sternblätter, welche das große Gewicht der Wicklungslagen tragen müssen, und andererseits ermöglicht dies eine überaus rasche und hochpräzise Endfertigung der Sternblatt-Rohlinge z.B. durch CNC-Fräsen in den gewünschten Schlitztiefen.

Weiters ist es besonders günstig, wenn die Ausgleichsblätter mitsamt ihren Einsteckschlitzen aus Kunststoff geformt oder geschnitten sind. Die Ausgleichsblätter können so gleichzeitig eine Isolatorfunktion ausüben und - einmal abgesehen von unterschiedlichen Dicken für unterschiedliche Leiterquerschnitte - im Wesentlichen einheitlich gefertigt werden, z.B. durch Vorformen des Kunststoffs. Wenn als Kunststoff GFK (glasfaserverstärkter Kunststoff) verwendet wird, können die Schlitze auch durch Einschneiden gebildet werden, was mit einer einheitlichen Schlitztiefe und damit geringen Fertigungsanforderungen, z.B. manuell mit einer einzigen Schablone, durchgeführt werden kann.

Wie bereits kurz angesprochen sind die Schlitzbreiten zumindest zweier Aufnahmeschlitze eines Sternblattes bevorzugt unterschiedlich und die Ausgleichsblätter haben bevorzugt entsprechend angepasste unterschiedliche Dicken, um Wicklungslagen mit unterschiedlichen Leiterquerschnitten abstützen zu können.

In einer ersten Ausführungsform der Erfindung können mehrere Sternblätter an ihren einen Enden zu einem Stern verschweißt werden, sodass sie Haltesterne bilden. Alternativ werden die Sternblätter bevorzugt als sog. "Sternblattstummel" ausgeführt, d.h. die Sternblätter reichen in ihrer Einbaustellung nicht in den zentralen Luftraum der Luftdrosselspule, um Material und Gewicht zu sparen.

In jedem Fall ist es besonders günstig, wenn gemäß einem weiteren Merkmal der Erfindung die Sternblätter Verankerungen für zwischen den Wicklungslagen verlaufende Abstandshalteleisten oder Zugbandagen aufweisen, z.B. Bohrungen für das Anschrauben oder Einhängen derartiger Elemente.

Die Erfindung wird nachstehend anhand eines in den beigeschlossenen Zeichnungen dargestellten Ausführungsbeispiels näher erläutert. In den Zeichnungen zeigt:
Fig. 1 eine Luftdrosselspule mit zwei verschiedenen Ausführungsformen (eine davon strichliert angedeutet) eines Wicklungslagen-Steigungsausgleichs gemäß der Erfindung in einer Perspektivansicht;
Fig. 2 eines der Sternblätter des Wicklungslagen-Steigungsausgleichs von Fig. 1 mit eingesteckten Ausgleichsblättern in einer Perspektivansicht im Detail; und
die Fig. 3 und 4 ein Sternblatt und ein Ausgleichsblatt jeweils in einer Perspektivansicht im Detail.

Gemäß Fig. 1 umfasst eine Luftdrosselspule 1, z.B. für Hochspannungs-Energieversorgungsnetze, vier konzentrische Wicklungslagen 2, 3, 4, 5, welche durch eine Vielzahl umfangsmäßig verteilter Abstandshalteleisten 6 voneinander beabstandet sind, um zwischeneinander Kühlluftspalte 7 zu bilden. Jede der Wicklungslagen 2 - 5 ist dabei aus einer Vielzahl in Axialrichtung 8 der Luftdrosselspule 1 übereinanderliegenden Windungen eines Leiters 9, wie eines Drahtes, Drahtstranges oder Drahtseiles, gebildet und erreicht - je nach Leiterquerschnitt-Durchmesser D und Windungszahl - eine individuelle Wicklungslagen-Bauhöhe h₂ - h₅ (nur h₅ der äußeren Lage 5 dargestellt).

Die Wicklungslagen 2 - 5 werden an ihren oberen und unteren axialen Enden 10, 11 von mehrarmigen Haltesternen 12, 13 zusammengehalten, die über Spannbänder 14 und/oder die Abstandshalteleisten 6 gegeneinander gespannt sind. Jeder Haltestern 12, 13 setzt sich dabei aus einer Mehrzahl radial angeordneter Sternblätter 15 zusammen, welche in Fig. 1 in zwei Ausführungsformen gezeigt sind: In der mit strichlierten Verlängerungslinien gezeigten Ausführungsform von Fig. 1 verlaufen die Sternblätter 15 bis in die Mitte des zentralen Luftraums 16 der Luftdrosselspule 1 und sind dort an ihren Enden 17 miteinander - gegebenenfalls unter Ausbildung einer Nabe - zum Haltestern 12, 13 verschweißt.

In der in Fig. 1 mit ausgezogenen Linien dargestellten Ausführung sind die Sternblätter 15 zu "Sternblattstummeln" verkürzt, welche nur mehr im Bereich unter bzw. über den Wicklungslagen 2 - 5 angeordnet sind, sodass sie nicht mehr in den zentralen Luftraum 16 der Luftdrosselspule 1 reichen.

Aufgrund der unterschiedlichen Bauhöhen h₂ - h₅ der verschiedenen Wicklungslagen 2 - 5 ist ein Wicklungslagen-Steigungsausgleich zwischen den Sternblättern 15 und den Wicklungslagen 2 - 5, genauer deren ersten und letzten Windungen des Leiters 9, erforderlich, um jede Wicklungslage 2 - 5 kraftschlüssig zwischen den jeweils axial einander gegenüberliegenden Sternblättern 15 zu halten. Dazu dienen eine Vielzahl einzelner, jeweils zwischen einem Sternblatt 15 und einer Wicklungslage 2 - 5 angeordneter Ausgleichsblätter 18, deren Zusammenwirken mit den Sternblättern 15 anhand der Fig. 2 - 4 näher erläutert wird.

Gemäß den Fig. 2 - 4 ist jedes Sternblatt 15 streifenförmig, z.B. in Form eines etwa rechteckigen Plättchens, und entlang einer Längskante 19 mit einer Anzahl von der Längskante 19 ausgehender Aufnahmeschlitze 20 versehen. Die Anzahl der Aufnahmeschlitze 20 entspricht der Anzahl an Wicklungslagen 2 - 5, für welche das Sternblatt 15 bestimmt ist. Jedes Ausgleichsblatt 18 ist seinerseits streifenförmig, z.B. in Form eines etwa rechteckigen Plättchens, und mit (zumindest) einem von einer Kante 21 ausgehenden Einsteckschlitz 22 versehen.

In jeden Aufnahmeschlitz 20 eines Sternblattes 15 ist nun ein Ausgleichsblatt 18 formschlüssig so einsteckbar, dass gleichzeitig das Sternblatt 15 in den Einsteckschlitz 22 des Ausgleichsblatts 18 formschlüssig eingreift, wie in Fig. 2 gezeigt. Die Ausgleichsblätter 18 sind damit etwa normal, d.h. quer, auf bzw. in die Sternblätter 15 gesteckt. Die Schlitzbreiten B_{S} der Aufnahmeschlitze 20 der Sternblätter 15 entsprechen dabei jeweils den Dicken D_{A} der darin aufgenommenen Ausgleichsblätter 18, und umgekehrt entsprechend die Schlitzbreiten B_{A} der Schlitze 22 der Ausgleichsblätter 18 den Dicken D_{S} der jeweils darin eingesteckten Sternblätter 15.

Die Sternblätter 15 haben bevorzugt eine einheitliche Dicke D_{S}, und dementsprechend sind auch die Schlitzbreiten B_{A} der Einsteckschlitze 22 einheitlich gleich. Die Ausgleichsblätter 18 haben hingegen in der Regel unterschiedliche Dicken D_{A}, und zwar je nach dem Leiterquerschnitt-Durchmesser D der abzustützenden Wicklungslage 2 - 5. Dementsprechend sind auch die Schlitzbreiten B_{S} der Aufnahmeschlitze 20 der Sternblätter 15 unterschiedlich und an die Dicke D_{A} des jeweils aufzunehmenden Ausgleichsblatts 18 angepasst.

Die Schlitztiefen T_{A} der Einsteckschlitze 22 der Ausgleichsblätter 18 sind bevorzugt (wenn auch nicht notwendigerweise) einheitlich. Hingegen sind die Schlitztiefen T_{S} der verschiedenen Aufnahmeschlitze 20 eines Sternblattes 15 jeweils unterschiedlich, d.h. zumindest zwei Schlitztiefen T_{S} zweier Aufnahmeschlitze 20 sind von einander verschieden. Dadurch dringen die Ausgleichsblätter 18 unterschiedlich tief in ein Sternblatt 15 ein und erzeugen so unterschiedliche wirksame Ausgleichshöhen ah₂, ah₃, ah₄, ah₅ (in Fig. 2 nur ah₅ für die äußerste Lage 5 dargestellt) zwischen einem Sternblatt 15 und einer Wicklungslage 2 - 5. Über den Umfang der Luftdrosselspule 1 verteilte Sternblätter 15 haben dabei auch jeweils zunehmende bzw. abnehmende Schlitztiefen T_{S}, um das Ansteigen des Leiters 9 einer Wicklungslage 2 - 5 im Zuge der ersten bzw. letzten Windung aufzunehmen.

Die Sternblätter 15 sind bevorzugt aus Metall, insbesondere einer Aluminiumlegierung, ausgeführt und die Aufnahmeschlitze 20 darin werden bevorzugt durch Fräsen, z.B. CNC-Fräsen, gefertigt. Die Ausgleichsblätter 18 sind zwecks Isolation bevorzugt aus Kunststoff ausgeführt, z.B. GFK (glasfaserverstärktem Kunststoff). Die Einsteckschlitze 22 in den Ausgleichsblättern 18 können bei der Kunststofffertigung der Ausgleichsblätter 18 mitausgeformt oder nachträglich darin eingeschnitten, eingestanzt, gefräst usw. werden. Da hier in der Regel nur eine einheitliche Schlitztiefe T_{A} und eine einheitliche Schlitzbreite B_{A} erforderlich sind, kann das Einschneiden der Einsteckschlitze 22 beispielsweise mithilfe einer einzigen Schablone auch manuell erfolgen.

Die Sternblätter 15 können mit zusätzlichen Verankerungen für die Abstandshalteleisten 6 ausgestattet werden, beispielsweise einer Mehrzahl von Bohrungen 23, mit welchen die Abstandshalteleisten 6 verschraubt werden können. Weitere Verankerungen, z.B. Bohrungen 24, können für zusätzliche Zugbandagen (Zugbänder) vorgesehen werden, mit welchen die einander axial gegenüberliegenden Sternblätter 15 zusätzlich verspannt werden können.

Bei der Fertigung der Luftdrosselspule 1 können die Sternblätter 15 beispielsweise in Halter 25 eingesetzt werden, welche auf der Drehscheibe einer Wickelmaschine über den Umfang verteilt montiert werden, und dann werden die Ausgleichsblätter 18 - oder zunächst nur das radial innerstes Ausgleichsblatt 18 - aufgesteckt. Nach dem Wickeln der ersten, innersten Wicklungslage 2 wird ein Satz von Abstandshalteleisten 6 über den Umfang verteilt und mit den Sternblättern 18 verschraubt, dann werden die nächsten Ausgleichsblätter 18 (soferne noch nicht geschehen) auf die Sternblätter 15 aufgesteckt, dann wird die nächste Wicklungslage 3 gewickelt, usw. usf.

Es versteht sich, dass in einfachen Ausführungsformen für einlagige Drosselspulen die Sternblätter 15 jeweils auch nur einen einzigen Aufnahmeschlitz 20 haben können, wobei dann die Aufnahmeschlitze 20 unterschiedlicher Sternblätter 15 in einem Satz von Sternblättern verschiedene Schlitztiefen T_{S} haben können, um das Ansteigen des Leiters 9 über den Umfang der Luftdrosselspule 1 aufzunehmen.

Die Erfindung ist nicht auf die dargestellten Ausführungsformen beschränkt, sondern umfasst alle Varianten und Modifikationen, die in den Rahmen der angeschlossenen Ansprüche fallen.

## Patentansprüche

1. Wicklungslagen-Steigungsausgleich für eine Luftdrosselspule (1), die zumindest zwei konzentrische, voneinander radial beabstandete Wicklungslagen (2 - 5) hat, **gekennzeichnet durch** die Kombination aus
einem ersten Satz streifenförmiger Sternblätter (15), welche jeweils zur radialen Anordnung unter oder über den Wicklungslagen (2 - 5) bestimmt und entlang einer Kante (19) mit zumindest einem von der Kante (19) ausgehenden Aufnahmeschlitz (20) versehen sind,
einem zweiten Satz streifenförmiger Ausgleichsblätter (18), welche jeweils entlang einer Kante (21) mit zumindest einem von der Kante (21) ausgehenden Einsteckschlitz (22) versehen sind,
wobei in jeden Aufnahmeschlitz (20) eines Sternblattes (15) ein Ausgleichsblatt (18) formschlüssig einsteckbar ist und das Sternblatt (15) dabei in dessen Einsteckschlitz (22) formschlüssig eingreift, und
wobei die Schlitztiefen (T_{S}) zumindest zweier Aufnahmeschlitze (20) des Satzes von Sternblättern (15) unterschiedlich sind.

2. Wicklungslagen-Steigungsausgleich nach Anspruch 1, **dadurch gekennzeichnet, dass** jedes Sternblatt (15) zumindest zwei voneinander beabstandete, von der Kante (19) ausgehende Aufnahmeschlitze (20) hat, deren Schlitztiefen (T_{S}) unterschiedlich sind.

3. Wicklungslagen-Steigungsausgleich nach Anspruch 1 oder 2, **dadurch gekennzeichnet, dass** die Sternblätter (15) aus Metall gefertigt und die Aufnahmeschlitze (20) darin eingefräst sind.

4. Wicklungslagen-Steigungsausgleich nach einem der Ansprüche 1 bis 3, **dadurch gekennzeichnet, dass** die Ausgleichsblätter (18) mitsamt ihren Einsteckschlitzen (22) aus Kunststoff geformt oder geschnitten sind.

5. Wicklungslagen-Steigungsausgleich nach einem der Ansprüche 1 bis 4, **dadurch gekennzeichnet, dass** die Schlitzbreiten (B_{S}) zumindest zweier Aufnahmeschlitze (20) eines Sternblattes (15) unterschiedlich sind und die Ausgleichsblätter (18) entsprechend angepasste unterschiedliche Dicken (D_{A}) haben.

6. Wicklungslagen-Steigungsausgleich nach einem der Ansprüche 1 bis 5, **dadurch gekennzeichnet, dass** mehrere Sternblätter (15) an ihren einen Enden (17) zu einem Stern verschweißt sind.

7. Wicklungslagen-Steigungsausgleich nach einem der Ansprüche 1 bis 5, **dadurch gekennzeichnet, dass** die Sternblätter (15) in ihrer Einbaustellung nicht in den zentralen Luftraum (16) der Luftdrosselspule (1) reichen.

8. Wicklungslagen-Steigungsausgleich nach einem der Ansprüche 1 bis 7, **dadurch gekennzeichnet, dass** die Sternblätter (15) Verankerungen (23, 24) für zwischen den Wicklungslagen verlaufende Abstandshalteleisten (6) oder Zugbandagen aufweisen.

## Claims

1. Winding layer pitch compensation for an air-core reactor (1), which has at least two concentric winding layers (2 - 5) spaced apart radially from one another, **characterised by** the combination of
a first set of strip-shaped star sheets (15), which are each intended for a radial arrangement below and above the winding layers (2 - 5) and are provided along one edge (19) with at least one receiving slot (20) emanating from the edge (19),
a second set of strip-shaped compensation sheets (18), which are each provided along one edge (21) with at least one insert slot (22) emanating from the edge,
wherein a compensation sheet (18) is able to be inserted in a form fit into each receiving slot (20) of a star sheet (15) and the star sheet (15) in this case engages in a form fit into its insert slot (22), and
wherein the slot depths (T_{S}) of at least two receiving slots (20) of the set of star sheets (15) are different.

2. Winding layer pitch compensation according to claim 1, **characterised in that** each star sheet (15) has at least two receiving slots (20) spaced apart from one another, emanating from the edge (19), of which the slot depths (T_{S}) are different.

3. Winding layer pitch compensation according to claim 1 or 2, **characterised in that** the star sheets (15) are made of metal and the receiving slots (20) are milled into said sheets.

4. Winding layer pitch compensation according to one of claims 1 to 3, **characterised in that** the compensation sheets (18) along with their insert slots (22) are moulded or cut from plastic.

5. Winding layer pitch compensation according to one of claims 1 to 4, **characterised in that** the slot widths (B_{S}) of at least two receiving slots (20) of a star sheet (15) are different and the compensation sheets (18) have correspondingly adapted different thicknesses (D_{A}).

6. Winding layer pitch compensation according to one of claims 1 to 5, **characterised in that** a number of star sheets (15) are welded at one of their ends (17) to form a star.

7. Winding layer pitch compensation according to one of claims 1 to 5, **characterised in that**, in the installed state, the star sheets (15) do not reach into the central air space (16) of the air-core reactor (1).

8. Winding layer pitch compensation according to one of claims 1 to 7, **characterised in that** the star sheets (15) have anchorages (23, 24) for spacer strips (6) or tensioning bandages running between the winding layers.

## Revendications

1. Système d'égalisation du pas de couches d'enroulement d'une bobine de self à air (1) qui a au moins deux couches d'enroulement (2 - 5) concentriques, radialement distancées les unes des autres, **caractérisé par** la combinaison constituée
d'un premier jeu de lamelles étoilées (15) en forme de bande, lesquelles sont respectivement destinées à la disposition radiale sous ou sur les couches d'enroulement (2 - 5) et sont munies le long d'un bord (19) d'au moins une fente de logement (20) partant du bord (19),
d'un deuxième jeu de lamelles d'égalisation (18) en forme de bande, lesquelles sont munies le long d'un bord (21) d'au moins une fente d'emboîtement (22) partant du bord (21),
dans lequel système, une lamelle d'égalisation (18) est emboîtable par adhérence de forme dans chaque fente de logement (20) d'une lamelle étoilée (15), et dans lequel la lamelle étoilée (15) a alors prise par adhérence de forme dans la fente d'emboîtement (22) de la lamelle d'égalisation, et
dans lequel les profondeurs de fente (T_{S}) d'au moins deux fentes de logement (20) du jeu de lamelles étoilées (15) sont différentes.

2. Système d'égalisation du pas de couches d'enroulement selon la revendication 1, **caractérisé en ce que** chaque lamelle étoilée (15) a au moins deux fentes de logement (20) distancées les unes des autres, partant du bord (19), dont les profondeurs de fente (T_{S}) sont différentes.

3. Système d'égalisation du pas de couches d'enroulement selon la revendication 1 ou 2, **caractérisé en ce que** les lamelles étoilées (15) sont fabriquées en métal et **en ce que** les fentes de logement (20) sont fraisées dedans.

4. Système d'égalisation du pas de couches d'enroulement selon l'une quelconque des revendications 1 à 3, **caractérisé en ce que** les lamelles d'égalisation (18), avec leurs fentes d'emboîtement (22), sont formées ou coupées à partir de matière plastique.

5. Système d'égalisation du pas de couches d'enroulement selon l'une quelconque des revendications 1 à 4, **caractérisé en ce que** les largeurs de fente (B_{S}) d'au moins deux fentes de logement (20) d'une lamelle étoilée (15) sont différentes et **en ce que** les lamelles d'égalisation (18) ont différentes épaisseurs (DA) adaptées de manière correspondante.

6. Système d'égalisation du pas de couches d'enroulement selon l'une quelconque des revendications 1 à 5, **caractérisé en ce que** plusieurs lamelles étoilées (15) sont soudées sur une de leurs extrémités (17) en formant une étoile.

7. Système d'égalisation du pas de couches d'enroulement selon l'une quelconque des revendications 1 à 5, **caractérisé en ce que** les lamelles étoilées (15), dans leur position de montage, n'arrivent pas à l'espace d'air central (16) de la bobine de self à air (1).

8. Système d'égalisation du pas de couches d'enroulement selon l'une quelconque des revendications 1 à 7, **caractérisé en ce que** les lamelles étoilées (15) présentent des attaches (23, 24) ou des bandages de traction pour des baguettes de maintien d'écart (6) s'étendant entre les couches d'enroulement.
